# EUROPÄISCHE PATENTSCHRIFT

(11) **EP 0 151 692 B1**
(45) Veröffentlichungstag und Bekanntmachung des Hinweises auf die Patenterteilung: **01.06.1988**
(21) Anmeldenummer: 84112496.9
(22) Anmeldetag: 17.10.1984
(51) Int. Cl.: H01H 73/30

(54) **Druckknopfbetätigter Überstromschutzschalter**
Push button operated excess current protective circuit breaker
Disjoncteur de protection à courant excessif actionné par un bouton-poussoir

(30) Priorität: 22.11.1983 DE 3342144
(43) Veröffentlichungstag der Anmeldung: 21.08.1985
(73) Patentinhaber: Ellenberger & Poensgen GmbH, D-90518 Altdorf (DE)
(72) Erfinder: Krasser, Fritz, D-8503 Altdorf (DE)
(74) Vertreter: Tergau, Enno, Dipl.-Ing.

(56) Entgegenhaltungen:
- CH-A- 397 835
- DE-A- 2 725 263
- DE-A- 2 917 557
- FR-A- 2 521 775
- US-A- 3 361 888
- US-A- 4 039 992

## Beschreibung

Die Erfindung betrifft einen druckknopfbetätigten Überstromschutzschalter mit den Merkmalen des Oberbegriffes des Anspruches 1.

Ein derartiger Überstromschutzschalter ist beispielsweise aus US-A-3 361 888 bekannt und weist ein Gehäuse in Schmalbauform auf, zwischen dessen Seitenwänden (Breitseiten) zwei Kontaktelemente gehalten sowie ein Druckknopf und eine mit diesem zusammenwirkende Druckfeder längsverschieblich geführt sind. Die zwei aus dem Gehäuse herausstehenden Enden der Kontaktelemente sind als parallel nebeneinander vorzugsweise in einer Ebene liegende Steckzungen ausgebildet. Die Auslösung des bekannten Schalters erfolgt über ein Bimetall.

Der Druckknopf ist im Bereich seines gehäuseinneren Endes mit einer einseitig abstehenden Trennwand versehen, die bei unerregter Bimetall- Sprungscheibe mit ihrer dem Druckknopf zugewandten Kante den am Schwenkende der Bimetall-Sprungscheibe befestigten Gegenkontaktnippel unter Vorspannung der Druckfeder seitlich beaufschlagt. Bei aufgebogener, erregter Bimetall-Sprungscheibe gleitet die Trennwand unter dem Druck der Druckfeder zwischen das Schwenkende der Bimetall-Sprungscheibe und einen Festkontakt.

Die Ausbildung des Schaltschlosses dieses vorbekannten Schalters mit seinen formunterschiedlichen Kontaktelementen und dem kompliziert gestalteten Bimetall-Element ist relativ aufwendig, so dass er nicht billig und insbesondere nicht in Kleinbauweise hergestellt werden kann.

Weiterhin ist ein Überstromschutzschalter abweichender Bauart aus DE-A-2 917 557 bekannt. Bei diesem Schalter jedoch ist weder ein Druckknopf vergesehen, noch liegen die aus dem Gehäuse herausstehenden Enden der Kontaktelemente parallel nebeneinander. Insbesondere liegen diese nicht in einer Ebene.

Der Erfindung liegt die Aufgabe zugrunde, einen Schalter mit den Merkmalen des Oberbegriffes des Anspruches 1 so weiterzuentwickeln, dass er als kompaktes Element an Stelle der beispielsweise aus DE-OS 31 15435 vorbekannten Flachsicherung in einen Flachsicherungs-Stecksockel eingesteckt und verwendet werden kann, ohne wesentlich mehr Raum als die Flachsicherung zu beanspruchen. Zudem soll der Überstromschutzschalter besonders einfach zu fertigen sein. Diese Aufgabe wird durch die kennzeichnenden Merkmale des Anspruches 1 gelöst.

Zunächst ist durch die Anordnung und Ausführung der lediglich fünf Schaltschlossteile (Kontaktelemente, Bimetall-Sprungscheibe, Druckknopf inclusive Trennwand sowie Druckfeder) das Schaltschloss auf kleinstem Raum unterbringbar. Allen Schaltschlossteilen sind Mehrfachaufgaben zugewiesen, beispielsweise dient die Bimetall-Sprungscheibe nicht nur als aktives Auslöseelement, sondern zusätzlich als Rastelement für die Druckknopftrennwand, die ihrerseits neben ihrer Rastfunktion für eine sichere gegenseitige Isolierung der geöffneten Schaltkontakte sorgt. Die Druckfeder ist für den Verrastungsdruck ebenso verantwortlich wie für die Überführung des Betätigungsknopfes in die «Aus-Stellung».

An dem gehäuseinneren Kontaktende des ersten Kontaktelementes ist eine flächig durchgehende Bimetall-Sprungscheibe einseitig befestigt. Diese erstreckt sich quer zur Richtung der Kontaktelemente durch das Gehäuse und überlappt mit ihren dem Befestigungsende gegenüberliegenden Schwenkende das Kontaktende des zweiten Kontaktelementes. An diesem liegt sie in Ruhestellung unter Vorspannung an. Dies ist eine denkbar einfache Konstruktion für einen beweglichen Kontaktarm, da die Bimetallscheibe sowohl als Temperaturfühler als auch als Träger des beweglichen Kontaktes sowie Stromleiter fungiert.

Neben der vorteilhaften Minimierung der Anzahl und Grösse der Schaltschlossbauelemente können sämtliche Elemente auf einfachste Weise zusammengefügt und in das Schaltergehäuse eingesetzt werden, was eine Vollautomatisierung des Herstellungsvorgangs ermöglicht. Hierbei ist zu bedenken, dass die in Frage stehenden Schalter unter anderem im Kraftfahrzeugbereich eingesetzt werden sollen und somit typische Massenartikel darstellen.

Die Schaltermontage kann besonders einfach und gegebenenfalls vollautomatisch erfolgen, da das Gehäuse aus zwei identischen, parallel aneinanderliegenden Gehäusehalbschalen und die Kontaktelemente aus identisch ausgebildeten Stanz-Biegeteilen bestehen.

Durch einfache Einlage der Schaltschlossteile in eine (untere) Gehäusehalbschale und anschliessendes Aufsetzen der zweiten Gehäusehalbschale gleichsam als Deckel wird die Schaltermontage vollzogen und abgeschlossen. Durch die Identität der angesprochenen Teile wird deren Lagerhaltung vereinfacht.

Durch Anspruch 2 ist sichergestellt, dass sich die Bimetall-Schnappscheibe unter dem Druck der den Druckknopf nach aussen treibenden Druckfeder nicht verzieht. Darüber hinaus sorgt die besonders breite Bimetall-Schnappscheibe für einen ausgeprägten Schnappeffekt, der zu einem definierten Schaltverhalten des einfachstausgebildeten Schaltersführt.

Die durch Anspruch 3 gelehrte Ausbildung und Anordnung der Trennwand am Druckknopf unterstützt die Druckknopfführung und sorgt insbesondere dafür, dass der in Verriegelungsstellung einseitig auf Kippung belastete Druckknopf bei seiner Ausschalt-Öffnungsbewegung nicht verhakt. Da die Druckfeder einen Führungszapfen übergreift, der parallel neben der Trennwand angeordnet ist, wird die Bauhöhe der Druckfeder-Druckknopf-Baueinheit in axialer Druckknopf-Verschieberichtung minimiert, was zu einer Verkleinerung der Gesamthöhe des Schalters in Einsteckrichtung führt; dadurch ist der erfindungsgemässe Schalter nicht sehr viel höher als die herkömmlichen Schmelz-Einstecksicherungen.

Eine weitere Verringerung der Bauhöhe sowie Verbesserung der Führungseigenschaften des Druckknopfes wird durch Anspruch 4 erreicht, da der Druckknopf in eingedrücktem Zustand die relativ breite Bimetall-Schnappscheibe förmlich übergreift.

Durch Ansprüche 5 und 6 wird ein besonders guter Halt der lediglich in das Gehäuse eingelegten Elemente gewährleistet. Ein besonders ferster Halt der Kontaktzungen, die beim Einstecken häufig Dreh-/Biegebelastungen ausgesetzt sind, wird durch die Ansprüche 7 und 8 sichergestellt.

Anspruch 9 lehrt eine in die Gehäusehalbschalen integrierte Ausbildung von zusätzlichen Halteelementen, die eine Unterstützung der aus dem Gehäuse herausstehenden Steckzungen sichert, die den Schalter im wesentlichen in dem Sicherungsklemmbrett halten.

Anspruch 10 gewährleistet eine zusätzliche Aussteifung des Gehäuses in Querrichtung sowie eine dauerhafte Abstandsfestlegung zwischen den beiden Kontaktelementen.

Die Erfindung ist anhand eines Ausführungsbeispieles in den Figuren der Zeichnung näher erläutert. Es zeigen:
Fig. 1 eine Draufsicht auf eine Breitseite des Ü berstromschutzschalters,
Fig. 2 eine Ansicht der Schutzschalter-Schmalseite
Fig. 3 eine Ansicht des Schalters gemäss Fig. 1 mit abgenommener Gehäusehälfte,
Fig. 4 einen Schnitt entlang der Linie IV-IV in Fig. 3 durch den eingeschalteten Schutzschalter,
Fig. 5 eine Ansicht gemäss Fig. 3, jedoch in ausgelöster Stellung,
Fig. 6 einen Schnitt gemäss Fig. 4, jedoch in ausgelöster Stellung,
Fig. 7 eine «Explosionsdarstellung» des Überstromschutzschalters.

Der durch einen Druckknopf 1 betätigbare Überstromschutzschalter (nachfolgend kurz als Schutzschalter 2 bezeichnet) weist ein aus zwei parallel aneinanderliegenden, aus Isolierwerkstoff gefertigten Halbschalen 3, 4 bestehendes Gehäuse 5 auf, in dem zwei Kontaktelemente 6, 7 gehalten und der Druckknopf 1 zusammen mit einer Druckfeder 8 in Längsrichtung 9 des Gehäuses 5 geführt sind. Die aus der Unterseite 10 des Gehäuses 5 herausstehenden Enden der Kontaktelemente 6, 7 sind als parallel und gleichebig nebeneinanderliegende Steckzungen 11, 12 ausgebildet. An ihren gehäuseinneren Enden 13, 14 sind die Kontaktelement 6, 7 als Kontaktenden ausgebildet, wobei an dem einen das als Bimetall- Sprungscheibe 15 ausgebildete Bimetallelement mit seinem Befestigungsende 16 befestigt ist und das andere Ende 14 einen Kontaktnippel 17 trägt, der mit einem Gegenkontaktnippel 18 als Schaltkontakt zusammenwirkt. Der Gegenkontaktnippel 18 wird vom Schwenkende 19 der Bimetall- Sprungscheibe 15 getragen.

In ihrem Mittelbereich 20, 21 sind die beiden Kontaktelemente 6, 7 mit Z-stufenförmigen Abbiegungen 22, 23 versehen, die dazu führen, dass die gehäuseinneren Enden 13,14 an jeweils einer der Innenseiten 24, 25 der Halbschalen 3, 4 dann anliegen, wenn die Kontaktelemente 6, 7 im Bereich ihrer Steckzungen 11, 12 gleichebig im Bereich der Trennfuge 26 des Gehäuses 5 befestigt sind. Dabei können sogar sowohl die beiden Halbschalen 3, 4 als auch die mit den Abbiegungen 22, 23 versehenen Kontaktelemente 6, 7 identisch ausgebildet sein.

Die Bimetallsprungscheibe 15 ist mit ihrem Befestigungsende 16 so am gehäuseinneren Ende 13 des Kontaktelementes 6 befestigt, dass es in nichterregtem Zustand unter Andrücken in Pfeilrichtung 27 mit seinem Gegenkontaktnippel 18 am Kontaktnippel 17 anliegt und die Kontaktstrecke somit geschlossen ist.

Der Druckknopf 1 ist im Bereich seines gehäuseinneren Endes 28 mit einer einseitig abstehenden, in etwa der Ebene der Teilfuge 26 liegenden Trennwand 29 versehen, die bei unerregter Bimetall-Sprungscheibe 15 am Gegenkontaktnippel 18 der Bimetall-Sprungscheibe 15 unter Vorspannung der Druckfeder 8 von unter anliegt. Bei aufgebogener, erregter Bimetall-Sprungscheibe . 15 schnellt die Trennwand 29 unter dem Druck der Druckfeder 8 zwischen die sich öffnenden Kontaktnippel 17, 18 und sorgt für deren sichere elektrische Trennung.

Da die Bimetall-Sprungscheibe 15 bei eingeschaltetem Schutzschalter 2 dem seitlich auf sie einwirkenden Druck der Druckfeder 8 ausgesetzt ist, weist sie aus Festigkeitsgründen in Längsrichtung 9 eine Breite auf, die etwa ihrer Erstrekkungslänge zwischen Befestigungsende 16 und Schwenkende 19 entspricht.

Die Trennwand 29 ist etwa L-förmig ausgebildet, wobei ein erster L-Schenkel 30 etwa parallel zu einem in die Druckfeder 8 eintauchenden Führungszapfen 31 und ein zweiter L-Schenkel 32 etwa rechtwinklig dazu verläuft. Letzterer bildet die Trennwand 29.

Der Druckknopf 1 ist weiterhin aussermittig mit einer bis in sein aus dem Gehäuse 5 herausstehendes Betätigungsteil hineinreichenden, parallel zur Ebene der Teilfuge 26 verlaufenden, durchgehenden Nut 33 versehen, die die dem Betätigungsknopf 1 zugewandte Oberkante 34 der Bimetall-Sprungscheibe 15 zumindest im Einschaltzustand übergreift.

Zur Montagevereinfachung und funktionsfähigen Führung der bewegten Teile sind die Halbschalen 3, 4 des Gehäuses 5 sowohl mit Einlegeausnehmungen 35 für die Kontaktelemente 6, 7 als auch mit in Längsrichtung 9 sich gegenüberliegenden Führungsnuten 36 versehen. Die Druckfeder 8 liegt in einer der beiden Führungsnuten 36 ein und wird bei ihrer Längsbewegung von dieser geführt. Mit ihrem dem Druckknopf 1 abgewandten Ende stützt sich die Druckfeder 8 auf der dem Druckknopf 1 zugewandten Plättchenfläche 51 eines aus Isolierwerkstoff bestehenden Querversteifungselementes 48 ab, das zwischen den beiden Kontaktelementen 6, 7 einliegt und diese mit sich diagonal gegenüberliegenden Ausnehmungen 49, 50 im Bereich der Abbiegungen 22, 23 übergreift und voneinander distanziert. Ein unterer Gehäuseabschnitt 37 umfasst die eingelegten oberen Enden der Steckzungen 11, 12 jeweils beidseitig und sorgt für sicheren Halt. An dem Gehäuseabschnitt 37 sind Haltezapfen 38 sowie korrespondierende Gegenausnehmungen 39 derart angeordnet, dass bei Aneinanderlegen der identischen Halbschalen 3, 4 in Montageendstellung die Haltezapfen 38 in die Gegenausnehmungen 39 eintauchen. Dabei greifen sie durch Rundlöcher 40 hindurch, die in den Steckzungen 11, 12 vorgesehen sind. An den Schmalseiten 41, 42 des Gehäuseabschnitts 37 sind federnde Haken 43, 44 angebracht, zwischen deren Rückseiten 45, 46 ein das Einfedern der Haken zulassender Abstand 47 vorgesehen ist.

Auch am oberen, mit dem Druckknopf 1 versehenen Ende des Schalters 2 sind an den Halbschalen 3, 4 Haltezapfen 52 und Gegenausnehmungen 53 zur gegenseitigen Endbefestigung der Halbschalen 3, 4 aneinander vorgesehen.

### Bezugszeichen

1 Druckknopf
2 Schutzschalter
3 Halbschale
4 Halbschale
5 Gehäuse
6 Kontaktelement
7 Kontaktelement
8 Druckfeder
9 Längsrichtung
10 Unterseite
11 Steckzunge
12 Steckzunge
13 Ende von 6
14 Ende von 7
15 Bimetall-Sprungscheibe
16 Befestigungsende
17 Kontaktnippel
18 Gegenkontaktnippel
19 Schwenkende
20 Mittelbereich
21 Mittelbereich
22 Abbiegung
23 Abbiegung
24 Innenseite
25 Innenseite
26 Teilfuge
27 Pfeilrichtung
28 gehäuseinneres Ende von 1
29 Trennwand
30 erster L-Schenkel
31 Führungszapfen
32 zweiter L-Schenkel
33 Nut
34 Oberkante
35 Einlegeausnehmungen
36 Führungsnuten
37 Gehäuseabschnitt
38 Haltezapfen
39 Gegenausnehmungen
40 Rundlöcher
41 Schmalseite
42 Schmalseite
43 Haken
44 Haken
45 Rückseite
46 Rückseite
47 Abstand
48 Querversteifungselement 49 Ausnehmung
50 Ausnehmung
51 Plättchenfläche
52 Haltezapfen
53 Gegenausnehmung

## Patentansprüche

1. Druckknopfbetätigter Überstromschutzschalter mit Bimetallauslösung mit folgenden Merkmalen:
- der Schutzschalter (2) weist ein Gehäuse (5) auf, zwischen dessen Seitenwänden zwei Kontaktelemente (6, 7) gehalten sowie ein Druckknopf (1) und eine mit diesem zusammenwirkende Druckfeder (8) längsverschieblich geführt sind;
- die aus dem Gehäuse (5) herausstehenden Enden der Kontaktelemente (6, 7) sind als parallel nebeneinander, vorzugsweise in einer Ebene liegende Steckzungen (11,12) ausgebildet;
- an dem gehäuseinneren Kontaktende (13) des ersten Kontaktelementes (6) ist ein Bimetall-Sprungelement (15) einseitig befestigt, das sich quer zur Richtung der Kontaktelemente (6, 7) durch das Gehäuse (5) erstreckt, mit seinem Schwenkende (19) das gehäuseinnere Kontaktende (14) des zweiten Kontaktelementes (7) überlappt und an dem zweiten Kontaktende (14) in Ruhestellung unter Vorspannung anliegt;
- der Druckknopf (1) ist im Bereich seines gehäuseinneren Endes (28) mit einer einseitig abstehenden Trennwand (29) versehen, die bei unerregtem Bimetall-Sprungelement (15) mit ihrer dem Druckknopf (1) zugewandten Kante einen am Schwenkende (19) des Bimetall-Sprungelements (15) befestigten Gegenkontaktnippel (18) unter Vorspannung der Druckfeder (8) seitlich beaufschlagt und bei aufgebogenem, erregtem Bimetall-Sprungelement (15) unter dem Druck der Druckfeder (8) zwischen dessen Schwenkende (19) und einem Festkontakt (17) des zweiten Kontaktendes (14) geleitet, gekennzeichnet durch die Kombination folgender Merkmale:
- die Kontaktelemente (6, 7) weisen in ihrem Mittelbereich (20, 21 ) je eine stufenförmige Abbiegung (22, 23) auf, deren Stufenhöhe etwa der halben Höhe des Gehäuseinnenraumes entspricht, und liegen mit den abgebogenen gehäuseinneren Kontaktenden (13,14) an den sich gegenüberliegenden Innenwänden des Gehäuses (5) an;
- das Bimetall-Sprungelement ist eine flächig durchgehende Bimetall-Sprungscheibe (15) mit dem Befestigungsende (16) gegenüberliegendem Schwenkende (19);
- das Gehäuse (5) besteht aus zwei identischen, parallel aneinanderliegenden Halbschalen (3, 4) im wesentlichen U-förmigen Querschnittes und
- die Kontaktelemente (6, 7) bestehen aus identischen Stanz-/Biegeteilen.

2. Schalter nach Anspruch 1, dadurch gekennzeichnet, dass die Breite der Bimetall-Sprungscheibe (15) in Schalterlängsrichtung etwa ihrer Erstreckungslänge in Schalterquerrichtung entspricht.

3. Schalter nach einem der vorhergehenden Ansprüche, dadurch gekennzeichnet, dass die Trennwand (29) etwa L-förmig ist, wobei ein erster L-Schenkel (30) etwa parallel zu einem in die Druckfeder (8) eintauchenden Führungszapfen (31) und der zweite L-Schenkel (32) rechtwinklig dazu verläuft.

4. Schalter nach einem der vorhergehenden Ansprüche, dadurch gekennzeichnet, dass der Druckknopf (1) eine in sein Betätigungsteil eingreifende, aussermittige Nut (33) aufweist, die bei eingedrücktem Druckknopf (1) die dem Druckknopf (1) zugewandte Oberkante (34) der Bimetall-Sprungscheibe (15) übergreift.

5. Schalter nach einem der vorhergehenden Ansprüche, dadurch gekennzeichnet, dass die Druckfeder (8) in einer von zwei sich gegenüberliegenden Führungsnuten (36) der Halbschalen (3, 4) des Gehäuses (5) geführt ist.

6. Schalter nach einem der vorhergehenden Ansprüche, dadurch gekennzeichnet, dass die Halbschalen (3, 4) des Gehäuses (5) einseitig mit Einlegeausnehmungen (35) zur Aufnahme der Kontaktenden (13,14) versehen sind.

7. Schalter nach einem der vorhergehenden Ansprüche, dadurch gekennzeichnet, dass die Steckzungen (11, 12) zumindest teilweise von einem mit Einlegenuten versehenen Gehäuseabschnitt (37) überfasst werden.

8. Schalter nach einem der vorhergehenden Ansprüche, dadurch gekennzeichnet, dass an einem steckzungenseitigen Gehäuseabschnitt (37) Haltezapfen (38) angeordnet sind, die in Montageendstellung durch in die Steckzungen (11, 12) eingebrachte Rundlöcher greifen.

9. Schalter nach Anspruch 7 oder 8, dadurch gekennzeichnet, dass an den Schmalseiten (41, 42) des die Steckzungen (11, 12) überfassenden Gehäuseabschnittes (37) je zwei federnde Haken (43, 44) angebracht sind, deren Rückseiten (45, 46) sich mit einem ein Einfedern zulassenden Abstand (47) gegenüberliegen.

10. Schalter nach einem der vorhergehenden Ansprüche, dadurch gekennzeichnet, dass zwischen den beiden Kontaktelementen (6, 7) ein Querversteifungselement (48) aus Isolierstoff einliegt, das als quer zur Längsrichtung (9) verlaufendes, langgestrecktes Plättchen ausgebildet ist,
- das die beiden Kontaktelemente (6, 7) im Bereich der Abbiegungen (22, 23) mit sich diagonal gegenüberliegenden Ausnehmungen (49, 50) übergreift und
- auf dessen dem Druckknopf (1) zugewandter Plättchenfläche (51 ) sich die Druckfeder (8) abstützt.

## Revendications

1. Disjoncteur de protection contre les surintensités, actionné par bouton-poussoir, à déclenchement par bimétal, présentant les caractéristiques suivantes:
- le disjoncteur de protection (2) présente un boîtier (5), entre les parois latérales duquel deux éléments de contact (6, 7) sont maintenus et sont guidés à coulissement longitudinal un bouton-poussoir ainsi qu'un ressort de compression (8) coopérant avec ce bouton-poussoir;
- les extrémités des éléments de contact (6, 7) débordant du boîtier (5) sont réalisées sous forme de languettes d'embrochage (11, 12) parallèles, situées l'une à côté de l'autre, de préférence dans un plan;
- à l'extrémité de contact (13) du premier élément de contact (6) située à l'intérieur du boîtier est fixé d'un côté un élément bimétallique à déclic (15), lequel s'étend dans le boîtier (5), transversalement à la direction des éléments de contact (6, 7), recouvre, par son extrémité pivotante (19), l'extrémité de contact (14) du deuxième élément de contact (7) située à l'intérieur du boîtier, et s'applique sous précontrainte contre la deuxième extrémité de contact (14), dans la condition de repos;
- le bouton-poussoir (1 ) est muni, dans la région de son extrémité (28) située à l'intérieur du boîtier, d'une paroi séparatrice (29) formant saillie d'un côté, laquelle lorsque l'élément bimétallique à déclic (15) n'est pas excité, sollicite, par son bord tourné vers le bouton-poussoir (1 ), latéralement, sous précontrainte du ressort de compression (8), un mamelon de contact conjugué (18) fixé à l'extrémité pivotante (19) de l'élément bimétallique à déclic (15), et lorsque l'élément bimétallique à déclic (15) est excité, déformé, glisse, sous l'effet de la pression du ressort de compression (8), entre l'extrémité pivotante (19) de cet élément bimétallique et un contact fixe (17) de la deuxième extrémité de contact (14), caractérisé par la combinaison des caractéristiques suivantes:
- les éléments de contact (6, 7) présentent, dans leur région médiane (20, 21 ), chacun une portion coudée en forme de gradin (23, 23), dont la hauteur du gradin correspond à peu près à la moitié de la hauteur de l'espace intérieur du boîtier, et s'appliquent, par les extrémités de contact (13, 14) situées à l'intérieur du boîtier et déportées par le coudage, contre les parois intérieures opposées du boîtier (5);
- l'élément bimétallique à déclic est une plaquette bimétallique à déclic (15) à surface continue, dont l'extrémité de fixation (16) est à l'opposé de l'extrémité pivotante (19);
- le boîtier (5) est constitué de deux demi-coquilles (3,4) identiques, appliquées parallèlement l'une contre l'autre, ayant une section transversale sensiblement en forme de U, et
les éléments de contact (6, 7) sont constitués par des pièces découpées/façonnées identiques.

2. Disjoncteur selon revendication 1, caractérisé par le fait que la largeur de la plaquette bimétallique à déclic (15) dans la direction longitudinale du disjoncteur correspond sensiblement à la longueur de son étendue dans la direction transversale du disjoncteur.

3. Disjoncteur selon l'une des revendications précédentes, caractérisé par le fait que la paroi séparatrice (29) est sensiblement en forme de L, une première branche (30) du L étant sensiblement parallèle à un téton de guidage (31) plongeant dans le ressort de compression (8), et la deuxième branche (32) du L étant perpendiculaire à la première.

4. Disjoncteur selon l'une des revendications précédentes, caractérisé par le fait que le bouton-poussoir (1 ) présente une rainure non centrée (33) qui pénètre dans sa partie d'actionnement et qui, lorsque le bouton-poussoir (1 ) est enfoncé, chevauche le bord supérieur (34) de la plaquette bimétallique à déclic (15) tourné vers le bouton-poussoir (1).

5. Disjoncteur selon l'une des revendications précédentes, caractérisé par le fait que le ressort de compression (8) est guidé dans l'une de deux rainures de guidage (36) mutuellement opposées des demi-coquilles (3,4) du boîtier (5).

6. Disjoncteur selon l'une des revendications précédentes, caractérisé par le fait que les demi-coquilles (3, 4) du boîtier (5) sont munies d'un côté de logements (35) pour recevoir les extrémités de contact (13, 14).

7. Disjoncteur selon l'une des revendications précédentes, caractérisé par le fait que les languettes d'embrochage (11, 12) sont au moins partiellement entourées par une portion de boîtier (37) pourvue de rainures d'encastrement.

8. Disjoncteur selon l'une des revendications précédentes, caractérisé par le fait qu'il y a, sur une partie de boîtier (37) située côté languette d'embrochage, des tétons de retenue (38) qui, dans la position de montage définitif, traversent des trous ronds aménagés dans les languettes d'embrochage (11,12).

9. Disjoncteur selon revendication 7 ou 8, caractérisé par le fait qu'il y a, sur les côtés étroits (41, 42) de la partie de boîtier (37) recouvrant les languettes d'embrochage (11, 12), à chaque fois deux crochets déformables élastiquement (43, 44), dont les côtés arrière (45, 46) s'opposent avec un intervalle (47) autorisant une déformation élastique.

10. Disjoncteur selon l'une des revendications précédentes, caractérisé par le fait qu'il y a, entre les deux éléments de contact (6, 7), un élément de raidissement transversal (48) en matière isolante, lequel est réalisé sous la forme d'une plaquette oblongue dirigée transversalement à la direction longitudinale (9),
- chevauche les deux éléments de contact (6, 7) dans la région des portions coudées (22, 23), cela par des évidements diagonalement opposés, (49, 50), et
- offre, par sa surface (51 ) tournée vers le bouton-poussoir (1), un appui au ressort de compression (8).

## Claims

1. Push button operated excess current protective circuit breaker with bimetallic triggering, having the following features ----
- the protective circuit breaker (2) has a housing (5), between the side walls of which two contact elements (6, 7) are held and a push button (1) and a compression spring (8) cooperating with the latter are guided in a longitudinally displaceable manner;
- the ends of the contact elements (6, 7) which protrude out of the housing (5) are designed as plugin tongues (11, 12) lying parallel next to one another, preferably in one plane;
- a bimetallic snap-action element (15) is attached at one end to the contact end (13), inside the housing, of the first contact element (6), and this bimetallic snap-action element extends through the housing (5) in a direction transverse to that of the contact elements (6, 7), overlaps with its swinging end (19) the contact end (14), inside the housing, of the second contact element (7) and in the resting position, rests under prestressing against the second contact end (14);
- in the region of that end (28) of the push button (1) which is inside the housing, the push button is provided with a separating wall (29), projecting on one side, which when the bimetallic snap-action element (15) is not excited, under the prestressing of the compression spring (8) unilaterally bears against an opposite contact nipple (18) attached to the swinging end (19) of the bimetallic snap-action element (15) by means of its edge facing the push button (1), and when the bimetallic snap-action element (15) is bent open and excited, slides under the pressure of the compression spring (8) between the swinging end (19) of the snap-action element and a fixed contact (17) at the second contact end (14), characterized by the combination of the following features:
- the contact elements (6, 7) have, in their central region (20, 21 ) in each case a step-shaped bent protion (22, 23), the step height of which corresponds approximately to half the height of the interior space of the housing, and by the bent contact ends (13, 14), inside the housing, rest against the mutually opposite walls of the housing (5);
- the bimetallic snap-action element is a two- dimensionally continuous bimetallic snap-action plate (15) having a swinging end (19) opposite the attachment end (16);
- the housing (5) comprises two identical, mutually parallel and abutting half-shells (3, 4) of essentially U-shaped cross-section and
- the contact elements (6, 7) comprise identical stamped/bent parts.

2. Circuit breaker according to Claim 1, characterized in that the breadth of the bimetallic snap-action plate (15) in the longitudinal direction of the circuit breaker corresponds approximately to its length of extension in the transverse direction of the circuit breaker.

3. Circuit breaker according to one of the preceding claims, characterized in that the separating wall (29) is approximately L-shaped, a first arm (30) of the L extending approximately parallel to a guide pin (31) extending into the compression spring (8) and the second arm (32) of the L extending at right angles thereto.

4. Circuit breaker according to one of the preceding claims, characterized in that the push button (1) has a noncentral groove (33) extending into its actuating part, this groove fitting over the top edge (34), facing the push button (1), of the bimetallic snap-action plate (15) when the push button (1) is pressed in.

5. Circuit breaker according to one of the preceding claims, characterized in that the compression spring (8) is guided in one of two mutually opposite guide grooves (36) in the half-shells (3, 4) of the housing (5).

6. Circuit breaker according to one of the preceding claims, characterized in that the half-shells (3, 4) of the housing (5) are provided on one side with insertion recesses (35) for receiving the contact ends (13, 14).

7. Circuit breaker according to one of the preceding claims, characterized in that the plug-in tongues (11,12) are gripped at least partially by a housing section (34) provided with insertion grooves.

8. Circuit breaker according to one of the preceding claims, characterized in that retention pins (38) are arranged at a housing section (37) associated with the plug-in tongues, in the final assembly position these retention pins extending through round holes introduced into the plug-in tongues (11, 12).

9. Circuit breaker according to Claims 7 or 8, characterized in that in each case two resilient hooks (43, 44) are attached to the narrow sides (41, 42) of the housing section (37) gripping the plug-in tongues (11 ,12), the rear sides (45, 46) of these resilient hooks facing one another at a distance (47) allowing resilient insertion.

10. Circuit breaker according to one of the preceding claims, characterized in that a transverse reinforcing element (48) made of insulating material is located between the two contact elements (6, 7) and is designed as an elongate platelet which extends transverse to the longitudinal direction (9) and
- overlaps the two contact elements (6, 7) in the region of the bent portions (22, 23) by diagonally opposite recesses (49, 50) and
- on whose platelet surface (51 ) facing the push button (1) the compression spring (8) is supported.
